# EUROPÄISCHE PATENTSCHRIFT

(11) **EP 2 118 402 B1**
(45) Veröffentlichungstag und Bekanntmachung des Hinweises auf die Patenterteilung: **14.07.2010**
(21) Anmeldenummer: 08706855.7
(22) Anmeldetag: 02.02.2008
(51) Int. Cl.: E04G 17/00

(54) **RAHMENSCHALUNGSSYSTEME FÜR DIE AUSBILDUNG VON ECKEN UND T-KREUZUNGEN UNTER VERWENDUNG VON RAHMENSCHALELEMENTEN MIT MITTIG AUFGEREIHTEN ANKERLÖCHERN**
FORMWORK SYSTEMS FOR FORMING CORNERS AND T INTERSECTIONS USING FORMWORK ELEMENTS COMPRISING CENTRALLY ALIGNED BLOCK OPENINGS
SYSTÈMES DE CADRE DE COFFRAGE POUR LA FORMATION DE COINS ET DE CROISEMENTS EN T À L'AIDE D'ÉLÉMENTS DE CADRE DE COFFRAGE AU MOYEN D'ORIFICES D'ANCRAGE D'ALIGNEMENT CENTRAL

(30) Priorität: 13.02.2007 DE 102007006907
(43) Veröffentlichungstag der Anmeldung: 18.11.2009
(73) Patentinhaber: Peri GmbH, 89264 Weissenhorn (DE)
(72) Erfinder: SCHWÖRER, Artur, 89250 Senden (DE)
(74) Vertreter: Kohler Schmid Möbus
(86) Internationale Anmeldenummer: PCT/DE2008/000190
(87) Internationale Veröffentlichungsnummer: WO 2008/098549

(56) Entgegenhaltungen:
- FR-A- 2 644 499
- FR-E- 86 723
- US-A- 2 789 337

## Beschreibung

Die Erfindung betrifft Rahmenschalungssysteme und zugehörige Rahmenschalungsanordnungen zur Fertigung von Ecken und T-Kreuzungen von Betonwänden mittels einer Rahmentafelschalung.

Rahmenschalungs-Eckssysteme sind im Stand der Technik bekannt.

Schalungen werden insbesondere zum Fertigen von Betonwänden eingesetzt. Die Schalung begrenzt dabei einen Raum, in dem die Betonwand errichtet werden soll. Dieser Raum wird mit flüssigem Beton aufgefüllt. Nach dem Aushärten des Betons wird die Schalung entfernt.

Mit Rahmentafelschalungen können die zu errichtenden Betonstrukturen besonders flexibel gestaltet werden. Eine Rahmentafelschalung wird durch eine Vielzahl von einzelnen, wiederverwendbaren Bauelemententen gebildet, die je nach der jeweils gewünschten Betonstruktur auf der Baustelle zusammengebaut werden. Die wichtigsten Bauelemente einer Rahmentafelschalung sind rechteckige Rahmenschalelemente, ergänzt durch Rahmenschalungs-Eckelemente. Rechteckige Rahmenschalelemente sind relativ leicht, gut stapelbar, und können in beliebigen Orientierungen stehend und liegend eingesetzt werden.

Die einzelnen Bauelemente einer Rahmentafelschalung weisen in aller Regel eine dem flüssigen Beton zugewandte Schalhaut auf, und an der Rückseite des Bauelements verläuft ein (in der Regel umlaufender) Rahmen, welcher das Bauelement mechanisch stabilisiert. Benachbarte Bauelemente werden mittels Spannschlössern verbunden, wobei die Spannschlösser jeweils an den Rahmen angreifen.

Neben der Rahmentafelschalung sind auch noch Trägerschalungen und Stahlschalungen bekannt. Diese können zwar mechanisch sehr robust ausgeführt werden, sind jedoch nicht so flexibel einsetzbar wie Rahmentafelschalungen.

Der flüssige Beton, der zwischen gegenüber angeordneten Schälelementen eingeschlossen ist, übt aufgrund der Schwerkraft Kräfte auf die Schalhäute aus, die die Schalelemente versuchen auseinander zu drücken. Diese Spreizkräfte sind im unteren Schalungsbereich am größten. Um ein Auseinanderspreizen der Schalung zu verhindern, werden gegenüberliegende Schalelemente durch sogenannte Ankerstäbe miteinander verbunden. Die Ankerstäbe ragen durch die Schalhäute und durch die zu erstellende Betonstruktur hindurch; mit den Ankerstäben werden Ankerplatten, die jeweils an der Rückseite der Schalelemente anliegen, gegeneinander verspannt. Nach Fertigstellung der Betonstruktur werden die Ankerstäbe und die Ankerplatten wieder entfernt.

Bei einer bekannten Rahmentafelschalungs-Baureihe verlaufen die Ankerlöcher, durch die die Ankerstäbe ragen, durch den umlaufenden Rahmen der rechteckigen Rahmenschalelemente hindurch (sogenannte Randankerung). Die Ankerplatten stützen sich auf dem Rahmen ab. Eine Ankerplatte hintergreift dabei nicht nur den Rahmen des Rahmenschalelements, durch das der Ankerstab verläuft, sondern auch den Rahmen eines benachbarten Rahmenschalelements. Bei diesem benachbarten Rahmenschalelement wird dann ein unter der Ankerplatte liegendes Ankerloch nicht genutzt; für die Befestigung eines weiteren Ankerstabs wäre auch zu wenig Platz.

Insgesamt werden bei diesen bekannten Rahmenschalelementen nur ein Teil (typischerweise die Hälfte) der Ankerlöcher tatsächlich für Ankerstäbe genutzt. Der übrige Teil der Ankerlöcher, der bei anderen Orientierungen der Rahmenschalelemente zum Einsatz käme, muss beim Aufbau der Schalung mit Stopfen verschlossen werden, um ein Auslaufen von flüssigem Beton zu unterbinden.

Dieses Setzen von Stopfen stellt einen erheblichen Arbeitsaufwand und damit einen großen Kostenfaktor beim Fertigen von Betonwänden dar. Fehlerhaft gesetzte Stopfen behindern das Setzen von Ankerstäben und erfordern gegebenenfalls Korrekturarbeiten; fehlende Stopfen führen zum Austritt von flüssigem Beton und zu Verstopfungen von Ankerlöchern mit ausgehärtetem Beton.

Ein ähnliches Problem wie beim fehlerhaften Setzen von Stopfen tritt auch bei der Vormontage von Mutterelementen für einseitige Ankerelemente bei der sogenannten "einseitigen Ankerung" auf; auch hier werden gegebenenfalls Korrekturarbeiten nötig.

Ein weiteres bekanntes Rahmenschalungs-Ecksystem basiert im Wesentlichen auf einer vergleichbaren Randankerung. Dieses System zur Ausbildung einer schiefwinkligen, stumpfen Ecke einer Betonwand weist ein Inneneckelement und eine Außeneckelement sowie zwei rechteckige Rahmenschalelemente, die an die Schenkel des Inneneckelements (Innenschenkel) grenzen, auf. Das Inneneckelement ist ausschließlich am seitlichen Rand der Innenschenkel und übergreifend zum jeweils benachbarten Rahmenschalelement geankert. Das Außeneckelement weist in jedem Schenkel (Außenschenkel) ein Ankerraster auf, das für die Ankerung des Inneneckelements genutzt wird, sowie eine Randankerung, die den äußeren Rand des gegenüberliegenden rechteckigen Rahmenschalelements ankert.

Bei Verwendung dieses bekannten Rahmenschalungs-Ecksystems müssen - insbesondere im Außeneckelement, in den zum Ecksystem gehörenden Rahmenschalelementen und in den Rahmenschalelementen, die unmittelbar an das Ecksystem angrenzen - Stopfen in nicht benötigte Ankerlöcher gesetzt werden, und bei Fehlmontage sind Korrekturarbeiten nötig. Gleiches gilt für die Vormontage von Mutterelementen.

Die US 2 789 337 A beschreibt ein Rahmenschalungs-Eck-System, bei dem zur Ausbildung der Außenoberfläche der zu betonierenden Ecke ebene Rahmenschalungselemente auf Stoß senkrecht aneinander gefügt sind. Diese Rahmenschalungselemente weisen Ankerlöcher auf, um sie mit ebenen Innenschalungselementen zu verankern. Zusätzlich sind Stabilisierungsmittel zur Verklammerung der Rahmenschalungselemente aneinander vorgesehen. Zur Ausbildung der Innenoberfläche der zu betonierenden Ecke wird ein Inneneckelement verwendet.

### Aufgabe der Erfindung

Es ist daher die Aufgabe der vorliegenden Erfindung, ein Rahmenschalungs-Ecksystem zur Verfügung zu stellen, mit dem eine Rahmentafelschalung mit weniger Arbeitsaufwand aufgebaut werden kann, insbesondere wobei ein fehlerhaftes Setzen von Stopfen und Muttern in und an Ankerlöchern vermieden wird.

### Kurze Beschreibung der Erfindung

Diese Aufgabe wird gelöst durch Rahmenschalungs-Eck-System, umfassend
a) ein Rahmenschalungs-Inneneckelement,
   mit zwei gegeneinander abgewinkelten, miteinander verbundenen Innenschenkeln,
   wobei jeder Innenschenkel auf seiner Außenseite eine ebene Schalhaut aufweist,
   wobei die Schalhäute der beiden Innenschenkel einen Winkel α1 einschließen, wobei jeder Innenschenkel auf einer Innenseite einen Rahmenabschnitt aufweist, der entlang einer seitlichen Außenkante des Innenschenkels verläuft, die dem jeweils anderen Innenschenkel abgewandt ist,
   wobei jeder Innenschenkel mindestens ein Ankerloch aufweist, das durch die Schalhaut des Innenschenkels verläuft,
   und wobei alle Ankerlöcher eines Innenschenkels jeweils entfernt vom Rahmenabschnitt dieses Innenschenkels angeordnet sind,
b) ein Rahmenschalungs-Außeneckelement,
   mit zwei gegeneinander abgewinkelten, starr miteinander verbundenen Außenschenkeln,
   wobei jeder Außenschenkel an einer Innenseite eine ebene Schalhaut aufweist, wobei die beiden Schalhäute der Außenschenkel einen Winkel α2 einschließen, mit α1=α2,
   und wobei das Außeneckelement frei von Ankerlöchern ist,
c) zwei rechteckige Rahmenschalelemente, die jeweils ausgebildet sind mit einer ebenen Schalhaut an einer Vorderseite des Rahmenschalelements,
   mit einem umlaufenden Rahmen an einer Rückseite des Rahmenschalelements,
   mit mindestens einem Ankerloch, welches durch die Schalhaut des Rahmenschalelements verläuft,
   wobei alle Ankerlöcher eines Rahmenschalelements in einer gemeinsamen Ankerlochebene angeordnet sind, wobei diese Ankerlochebene mittig zwischen zwei parallelen, seitlichen Außenkanten des rechteckigen Rahmenschalelements und senkrecht zur Schalhautebene verläuft, und wobei alle Ankerlöcher eines Rahmenschalelements entfernt vom umlaufenden Rahmen angeordnet sind,
   wobei die Position eines jeden Ankerlochs eines jeden Innenschenkels bezüglich dreier seitlicher Außenkanten des Innenschenkels der Position eines Ankerlochs eines Rahmenschalelements bezüglich dreier seitlicher Außenkanten des Rahmenschalelements entspricht und umgekehrt.

Das erfindungsgemäße Rahmenschalungs-Ecksystem weist wie bekannte Rahmen-Ecksysteme Rahmenschalungs-Eckelemente und rechteckige Rahmenschalelemente auf. Die Positionierung der Ankerlöcher ist jedoch modifiziert.

Das erfindungsgemäße Rahmenschalungs-Ecksystem dient der Fertigung einer Ecke einer Betonwand. Es ist ferner dazu ausgebildet, an der Innenseite und der Außenseite mit rechteckigen Rahmenschalungselementen mit mittig aufgereihten Ankerlöchern fortgesetzt zu werden; diese fortsetzenden Rahmenschalelemente sind vom gleichen Typ wie die rechteckigen Rahmenschalelemente des erfindungsgemäßen Rahmenschalungs-Ecksystems.

Die rechteckigen Rahmenschalelemente sehen eine "Mittelankerung" vor, wobei alle Ankerlöcher des Rahmenschalelements in einer Ankerlochebene aufgereiht sind. Die Ankerlochebene verläuft mittig zwischen (d.h. mit gleichem Abstand zu) zwei der Außenkanten des rechteckigen Rahmenschalelements. Ein erfindungsgemäßes, mittiges Ankerloch ersetzt zwei Ankerlöcher an gegenüberliegenden Rahmenabschnitten aus dem Stand der Technik. Damit kann die Gesamtzahl der Ankerlöcher je Rahmenschalelement erheblich reduziert werden.

Entsprechend ist das Inneneckelement des erfindungsgemäßen Rahmenschalungs-Ecksystem angepasst. Im montierten Zustand steht jedem Innenschenkel bezüglich dessen Oberkante, Unterkante und dessen seitlicher Außenkante, die dem anderen Innenschenkel abgewandt ist, ein rechteckiges Rahmenschalelement fluchtend gegenüber. Für jedes Ankerloch im Innenschenkel ist an identischer Relativposition (d.h. Beabstandung) bezüglich der Außenkanten genau ein Ankerloch im Rahmenschalelement vorgesehen. Gleiches gilt umgekehrt, d.h. für jedes Ankerloch im Rahmenschalelement ist an identischer Relativposition bezüglich dreier Außenkanten des Rahmenschalelements genau ein Ankerloch im Innenschenkel vorgesehen.

Infolgedessen können alle Ankerlöcher der Innenschenkel und alle Ankerlöcher der Rahmenschalelemente tatsächlich für eine Ankerung genutzt werden. Ankerlöcher in unmittelbarer Nähe zu Ankerlöchern eines benachbarten Bauteils (insbesondere Rahmenschalelements), wobei nur eines dieser beiden Ankerlöcher für eine Ankerung genutzt wird, kommen bei einem erfindungsgemäßen Rahmenschalungs-Ecksystem nicht vor. Eine Überdeckung von Ankerlöchern durch Ankerplatten benachbarter Ankerplatten tritt nicht ein. Im erfindungsgemäßen Rahmenschalungs-Ecksystem sind nur noch Ankerlöcher vorhanden, die beim Aufbau einer Rahmentafelschalung auch tatsächlich genutzt werden können, und typischerweise werden im Rahmen der Erfindung auch alle Ankerlöcher zur Ankerung verwendet. Insofern brauchen bei den erfindungsgemäßen Bauelementen überhaupt keine Stopfen gesetzt zu werden. Ein zugehöriger Arbeitsaufwand entfällt somit. Da keine Stopfen gesetzt werden, kann es auch nicht zu einem fehlerhaften Setzen von Stopfen kommen.

In gleicher Weise wird erfindungsgemäß fehlerhaftes Vormontieren von Mutterelementen bei der einseitigen Ankerung vermieden. Es kann ganz einfach an jedem Ankerloch auf einer Schalungsseite (bzw. Seite der zu erstellenden Betonwand) ein Mutterelement gesetzt, d.h. befestigt werden.

Keines der Ankerlöcher einer erfindungemäßen Rahmenschalungs-Eckanordnung ist im Rahmen angeordnet. Dies ergibt den Vorteil, dass der Ankerlochdurchmesser - und damit die Stärke der Ankerstäbe - frei wählbar ist. Im Stand der Technik begrenzt die Breite des umlaufenden Rahmens den maximalen Ankerlochdurchmesser. Eine Vergrößerung des Ankerlochdurchmessers müsste mit einer allgemeinen Verbreiterung des Rahmens (bei konstantem Rahmenprofil) einhergehen, wodurch ein teurer Stahlmehrverbrauch bei der Anfertigung des Rahmenschalelements entstünde. Bei Verwendung des erfindungsgemäßen Rahmenschalungs-Ecksystems können daher kostengünstig stärker ankerbare Schalungen aufgebaut werden. Größere Ankerlöcher, wie sie im Rahmen der Erfindung leicht wählbar sind, gestatten auch ein größeres Spiel für Ankerstäbe, welches beispielsweise beim Fertigen von gegeneinander verkippten Wandaußenseiten und entsprechend gegeneinander verkippten Schalelementen benötigt wird.

In vielen Fällen wird eine mittels einer Schalung gefertigte Betonwand vor der Nutzung des zugehörigen Bauwerks nicht weiter bearbeitet oder verkleidet; in diesem Fall spricht man von "Sichtbetonwänden". An einer Sichtbetonwand bleiben sowohl für eine Ankerung genutzte als auch mit Stopfen verschlossene Ankerlöcher erkennbar ("Ankerbild"). Bei Verwendung einer Rahmentafelschalung mit erfindungsgemäßen Rahmenschalungs-Eckelementen wird ein verbessertes, insbesondere homogeneres Ankerbild bei Sichtbetonwänden erreicht. Abdrücke von Stopfen können ganz entfallen, und die Abdrücke von genutzten Ankerlöchern sind gefällig entfernt von und mittig zwischen erkennbaren Fugen angeordnet. Die Abdrücke der genutzten Ankerlöcher sind regelmäßig über die Sichtbetonwand verteilt.

Im Rahmen der Erfindung sind alle Ankerlöcher nicht nur außerhalb des umlaufenden Rahmens oder Rahmenabschnitts, sondern bevorzugt auch deutlich beabstandet vom umlaufenden Rahmen oder Rahmenabschnitt des Bauteils (Rahmenschalelement oder Inneneckelement) angeordnet. Ein Ankerloch ist in diesem Sinne deutlich vom Rahmen beabstandet, wenn es wenigstens 8 cm vom Rahmen entfernt ist, gemessen von der nächstliegenden Rahmeninnenkante zur Achsmitte des Ankerlochs und parallel zur Schalhautebene.

Änkerlöcher im Sinne dieser Erfindung sind nur solche Ankerlöcher, die durch die Schalhaut verlaufen, typischerweise näherungsweise lotrecht durch die Schalhaut.

### Bevorzugte Ausführungsformen der Erfindung

Eine bevorzugte Ausführungsform eines erfindungsgemäßen Rahmenschalungs-Eck-Systems sieht vor, dass mindestens ein rechteckiges Rahmenschalungs-Ausgleichselement vorgesehen ist, das jeweils zwischen einem Außenschenkel und einem Rahmenschalelement anordenbar ist. Insbesondere können zwei rechteckige Rahmenschalungs-Ausgleichselemente (für jeden Außenschenkel eines) vorgesehen sein. Durch die Rahmenschalungsausgleichselemente kann die Wandstärke der Betonwand eingestellt werden.

Bei einer besonders bevorzugten Ausführungsform gilt α1=α2=90°. Mit anderen Worten, das Rahmenschalungs-Ecksystem ist für rechtwinklige Ecken ausgebildet. Dies ist in der Praxis der häufigste Fall.

Besonders bevorzugt ist eine Ausführungsform, bei der die Ankerlöcher der Rahmenschalelemente spiegelsymmetrisch bezüglich einer Kreuzebene des jeweiligen Rahmenschalelements angeordnet sind, wobei die Kreuzebene senkrecht zur Schalhautebene und mittig zwischen zwei weiteren, parallelen seitlichen Außenkanten des Rahmenschalelements verläuft, wobei die Ankerlochebene und die Kreuzebene senkrecht zueinander angeordnet sind. In diesem Fall können die Rahmenschalelemente (und das entsprechend ausgebildete Inneneckelement) auch um 180° rotiert orientiert eingesetzt werden; insoweit ist eine Falschmontage ausgeschlossen.

Ebenfalls bevorzugt ist eine Ausführungsform, bei der die Innenschenkel des Inneneckelements starr miteinander verbunden sind, insbesondere wobei die beiden Innenschenkel zusammen einstückig ausgebildet sind. Dies ist besonders robust.

### Eckanordnungen

In den Rahmen der vorliegenden Erfindung fällt auch eine Rahmenschalungs-Eckanordnung, umfassend ein obiges erfindungsgemäßes Rahmenschalungs-Eck-System, dadurch gekennzeichnet,
- dass das Außeneckelement und das Inneneckelement so ausgerichtet sind, dass die Schalhäute der Außenschenkel und Innenschenkel jeweils paarweise parallel angeordnet sind,
- dass die Schalhäute der Rahmenschalelemente und die Schalhäute der Außenschenkel jeweils paarweise in einer gleichen Ebene angeordnet sind,
- und dass jeweils die seitliche Außenkante eines jeden Innenschenkels, die dem anderen Innenschenkel des Inneneckelements abgewandt ist, und eine seitliche Außenkante eines Rahmenschalelements fluchten. Mit der erfindungsgemäßen Rahmenschalungs-Eckanordnung kann der Bereich eines Ecks einer Betonwand unmittelbar gefertigt werden. Das Außeneckelement zusammen mit den angrenzenden rechteckigen Rahmenschalelementen bestimmen die Außengrenze der Betonwand, und das Inneneckelement bestimmt die Innengrenze. An die Eckanordnung können sich Rahmenschalelemente mit mittig aufgereihten Ankerlöchern anschließen.

Eine bevorzugte Ausführungsform der erfindungsgemäßen Rahmenschalungs-Eckanordnung sieht vor, dass mindestens ein rechteckiges Rahmenschalungs-Ausgleichselement zwischen einem Außenschenkel und einem Rahmenschalelement vorgesehen ist, wobei die Schalhäute von Rahmenschalelement, Ausgleichselement und Außenschenkel in einer Ebene angeordnet sind. Typischerweise sind zwei Rahmenschalungs-Ausgleichselemente vorgesehen, für jeden Außenschenkel eines. Mit den Rahmenschalungs-Ausgleichselementen kann die Wandstärke eingestellt werden.

Ebenfalls bevorzugt ist eine Ausführungsform, bei der die Abstände der Schalhäute der Außenschenkel und der Innenschenkel, die parallel zueinander angeordnet sind, jeweils gleich sind. In diesem Fall ist die Wandstärke an beiden Schenkel gleich, was in der Praxis häufig gefordert ist.

### Erfindungsgemäßes Rahmenschalungs-T-Kreuzungssystem

In den Rahmen der vorliegenden Erfindung fällt weiterhin ein Rahmenschalungs-T-Kreuzungs-System, umfassend
a) ein erstes und ein zweites Rahmenschalungs-Inneneckelement, wobei jedes Inneneckelement ausgebildet ist
   mit zwei gegeneinander abgewinkelten, miteinander verbundenen Innenschenkeln,
   wobei jeder Innenschenkel auf seiner Außenseite eine ebene Schalhaut aufweist,
   wobei die Schalhäute der beiden Innenschenkel einen Winkel α1 einschließen, wobei jeder Innenschenkel auf einer Innenseite einen Rahmenabschnitt aufweist, der entlang einer seitlichen Außenkante des Innenschenkels verläuft, die dem jeweils anderen Innenschenkel abgewandt ist,
   wobei jeder Innenschenkel mindestens ein Ankerloch aufweist, das durch die Schalhaut des Innenschenkels verläuft,
   wobei alle Ankerlöcher eines Innenschenkels jeweils entfernt vom Rahmenabschnitt dieses Innenschenkels angeordnet sind,
b) mindestens ein rechteckiges Rahmenschalungs-Ausgleichselement, welches frei ist von Ankerlöchern,
c) ein erstes und ein zweites rechteckiges Rahmenschalelement, wobei jedes Rahmenschalelement ausgebildet ist
   mit einer ebenen Schalhaut an einer Vorderseite des Rahmenschalelements, mit einem umlaufenden Rahmen an einer Rückseite des Rahmenschalelements,
   mit mindestens einem Ankerloch, welches durch die Schalhaut verläuft,
   wobei alle Ankerlöcher eines Rahmenschalelements in einer gemeinsamen Ankerlochebene angeordnet sind, wobei diese Ankerlochebene mittig zwischen zwei parallelen, seitlichen Außenkanten des rechteckigen Rahmenschalelements und senkrecht zur Schalhautebene des Rahmenschalelements verläuft,
   und wobei alle Ankerlöcher eines Rahmenschalelements entfernt vom umlaufenden Rahmen angeordnet sind,
   wobei die Position eines jeden Ankerlochs eines ersten Innenschenkels des ersten Inneneckelements bezüglich dreier seitlicher Außenkanten des Innenschenkels der Position eines Ankerlochs eines ersten Innenschenkels des zweiten Inneneckelements bezüglich dreier seitlicher Außenkanten des Innenschenkels entspricht und umgekehrt,
   wobei die Position eines jeden Ankerlochs eines zweiten Innenschenkels des ersten Inneneckelements bezüglich dreier seitlicher Außenkanten des Innenschenkels der Position eines Ankerlochs des ersten
   Rahmenschalelements bezüglich dreier seitlicher Außenkanten des Rahmenschalelements entspricht und umgekehrt,
   und wobei die Position eines jeden Ankerlochs eines zweiten Innenschenkels des zweiten Inneneckelements bezüglich dreier seitlicher Außenkanten des Innenschenkels der Position eines Ankerlochs des zweiten Rahmenschalelements bezüglich dreier seitlicher Außenkanten des Rahmenschalelements entspricht und umgekehrt.

Das erfindungsgemäße Rahmenschalungs-T-Kreuzungssystem dient der Fertigung einer T-Kreuzung einer Betonwand. Es ist ferner ist dazu ausgebildet, an den Innenschenkeln und den Rahmenschalelementen durch weitere Rahmenschalungselementen mit mittig aufgereihten Ankerlöchern fortgesetzt zu werden; diese fortsetzenden Rahmenschalelemente sind vom gleichen Typ wie die rechteckigen Rahmenschalelemente des erfindungsgemäßen Rahmenschalungs-T-Kreuzungssystems.

Das erfindungsgemäße Rahmenschalungs-T-Kreuzungssystem realisiert - analog zum erfindungsgemäße Rahmenschalungs-Eck-System - eine Mittelankerung im Bereich einer T-Kreuzung, mit allen zugehörigen, bereits beschriebenen Vorteilen.

An im montierten Zustand gegenüberliegenden Schalhäuten, das sind die Schalhäute von
- erstem Innenschenkel des ersten Inneneckelements und erster Innenschenkel des zweiten Inneneckelements,
- zweiter Innenschenkel des ersten Inneneckelements und erstes Rahmenschalelement, und
- zweiter Innenschenkel des zweiten Inneneckelements und zweites Rahmenschalelement,
   sind Ankerlöcher nur paarweise mit sich entsprechenden Relativpositionen ausgebildet. Für jedes Ankerloch in der einen Schalhaut ist ein Ankerloch in der gegenüberliegenden Schalhaut vorgesehen, welches zu drei seitlichen Außenkanten jeweils gleich weit entfernt ist wie das erstere; es gibt insbesondere keine Ankerlöcher ohne eine solche Entsprechung in irgend einer der Schalhäute. Alle Ankerlöcher sind entfernt vom umlaufenden Rahmen oder Rahmenabschnitt, insbesondere deutlich entfernt (d.h. 8 cm oder mehr Abstand Rahmeninnenkante zu Ankerlochachse) vom umlaufenden Rahmen oder Rahmenabschnitt angeordnet. Infolge der Lage der Ankerlöcher im gesamten Rahmenschalungs-T-Kreuzungssystem können alle Ankerlöcher tatsächlich für eine Ankerung genutzt werden; Stopfen setzen ist unnötig. Alle Ankerlöcher sind weit genug entfernt von Ankerlöchern benachbarter Bauelemente, so dass es nicht zum Überlapp von Ankerplatten kommt. Es stellt sich ein homogenes Ankerbild ein. Der Ankerlochdurchmesser ist unabhängig von der Rahmenstärke frei wählbar.

### Ausführungsformen des erfindungsgemäßen T-Kreuzungssystems

Eine bevorzugte Ausführungsform des erfindungsgemäßen Rahmenschalungs-T-Kreuzungs-Systems sieht vor, dass insgesamt zwei oder drei Rahmenschalungs-Ausgleichselemente vorgesehen sind, die zwischen den Rahmenschalungselementen und/oder anderen Rahmenschalungs-Ausgleichselementen anordenbar sind. Durch die Rahmenschalungs-Ausgleichselemente kann die Dicke (Wandstärke) der zustoßenden Wand eingestellt werden. Mit drei Rahmenschalungs-Ausgleichselementen kann eine gefällige Symmetrie erreicht werden.

Bei einer bevorzugten Ausführungsform gilt für beide Inneneckelemente α1=90°. In diesem Fall stößt die zustoßende Wand senkrecht auf die durchgehende Wand. Alternativ können sich auch die beiden Winkel α1 der Inneneckelemente zu 180 ° ergänzen, aber nicht 90° betragen, dann stößt die zustoßende Wand unter einem entsprechenden Winkel auf die durchgehende Wand.

Bei einer besonders bevorzugten Ausführungsform sind die Ankerlöcher der Rahmenschalelemente spiegelsymmetrisch bezüglich einer Kreuzebene des jeweiligen Rahmenschalelements angeordnet, wobei die Kreuzebene senkrecht zur Schalhautebene und mittig zwischen zwei weiteren, parallelen seitlichen Außenkante des Rahmenschalelements verläuft, wobei die Ankerlochebene und die Kreuzebene senkrecht zueinander angeordnet sind. In diesem Fall können die Rahmenschalelemente auch in gleicher Weise um 180° rotiert eingesetzt werden, und eine Fehlmontage ist insoweit ausgeschlossen. Die Ankerlochpositionen in den zugehörigen Innenschenkeln sind entsprechend angepasst.

Bevorzugt ist auch eine Ausführungsform, bei die Innenschenkel der Inneneckelemente jeweils starr miteinander verbunden sind, insbesondere wobei die beiden Innenschenkel eines jeden Inneneckelements jeweils zusammen einstückig ausgebildet sind. Dies ist besonders robust.

### Rahmenschalungs-T-Kreuzungsanordnungen

In den Rahmen der vorliegenden Erfindung fällt auch eine Rahmenschalungs-T-Kreuzungsanordnung, umfassend ein oben beschriebenes erfindungsgemäßes Rahmenschalungs-T-Kreuzungs-System, dadurch gekennzeichnet, dass
- die Inneneckelemente so ausgerichtet sind, dass die Schalhäute der zweiten Innenschenkel und der Rahmenschalelemente paarweise parallel ausgerichtet sind;
- dass die Schalhäute der Rahmenschalelemente und aller Ausgleichselemente in einer Ebene angeordnet sind;
- dass die seitlichen Außenkanten der beiden ersten Innenschenkel fluchten, wobei diese seitlichen Außenkanten dem jeweils anderen Innenschenkel des Inneneckelements abgewandt sind;
- dass die seitliche Außenkante des zweiten Innenschenkels des ersten Inneneckelements, die dem anderen Innenschenkel abgewandt ist, und eine seitliche Außenkante des ersten Rahmenschalelements fluchten;
- und dass die seitliche Außenkante des zweiten Innenschenkels des zweiten Inneneckelements, die dem anderen Innenschenkel abgewandt ist, und eine seitliche Außenkante des zweiten Rahmenschalelements fluchten.

Mit der erfindungsgemäßen Rahmenschalungs-T-Kreuzungsanordnung kann der Bereich einer T-Kreuzung einer Betonwand unmittelbar gefertigt werden. Die ersten Innenschenkel begrenzen zusammen die zustoßende Wand, und die zweiten Innenschenkel und die aneinandergrenzenden Rahmenschal- und Ausgleichselemente begrenzen zusammen die durchgehende Wand. An die T-Kreuzungsanordnung können sich Rahmenschalungselemente mit mittig aufgereihten Ankerlöchern anschließen.

Bei einer bevorzugten Ausführungsform der erfindungsgemäßen Rahmenschalungs-T-Kreuzungsanordnung sind die Abstände der Schalhäute der Innenschenkel und Rahmenschalelemente, die parallel angeordnet sind, gleich. Dadurch wird eine einheitliche Wandstärke erreicht.

Bevorzugt ist auch eine Ausführungsform, bei der alle Rahmenschalungs-Ausgleichselemente zwischen den Rahmenschalelementen und/oder weiteren Ausgleichselementen angeordnet sind, wobei die Schalhäute der Rahmenschalelemente und aller Ausgleichselemente in einer gemeinsamen Ebene liegen. Durch die Ausgleichselemente kann die Stärke der zustoßenden Wand eingestellt werden.

Besonders bevorzugt ist auch eine Ausführungsform, bei der ein Verstärkungsriegel vorgesehen ist, der die beiden Rahmenschalelemente und das mindestens eine Rahmenschalungs-Ausgleichselement hintergreift. Dadurch wird die Anordnung stabilisiert, insbesondere für besonders dicke oder hohe zu fertigende Betonwänden.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert. Es zeigt:
- Fig. 1: eine schematische Explosionsdarstellung einer Ausführungsform einer erfindungsgemäßen Rahmenschalungs-Eckanordnung;
- Fig. 2: eine schematische Schrägansicht eines Inneneckelements für die Erfindung;
- Fig. 3: einen schematischen Querschnitt durch die Ausführungsform einer erfindungsgemäßen Rahmenschalungs-Eckanordnung von Fig. 1 mit einer kleinen Wandstärke;
- Fig. 4: einen schematischen Querschnitt durch eine Ausführungsform einer erfindungsgemäßen Rahmenschalungs-Eckanordnung mit einer großen Wandstärke mit zwei Rahmenschalungs- Ausgleichselementen;
- Fig. 5: eine schematische Explosionsdarstellung einer Ausführungsform einer erfindungsgemäßen Rahmenschalungs-T- Kreuzungsanordnung;
- Fig. 6: einen schematischen Querschnitt durch die Ausführungsform einer erfindungsgemäßen Rahmenschalungs-T- Kreuzungsanordnung von Fig. 5 mit einer kleinen Wandstärke;
- Fig. 7: einen schematischen Querschnitt durch eine Ausführungsform einer erfindungsgemäßen Rahmenschalungs-T- Kreuzungsanordnung mit einer mittleren Wandstärke und mit zwei Rahmenschalungs-Ausgleichselementen;
- Fig. 8: einen schematischen Querschnitt durch eine Ausführungsform einer erfindungsgemäßen Rahmenschalungs-T- Kreuzungsanordnung mit einer großen Wandstärke und mit drei Rahmenschalungs-Ausgleichselementen;
- Fig. 9: eine schematische Darstellung eines rechteckigen Rahmenschalelements mit mittig aufgereihten Ankerlöchern in einer perspektivischen Ansicht von schräg hinten, für die Erfindung.

Die vorliegende Erfindung stellt besondere Bauteil-Systeme für eine Rahmentafelschalung zur Verfügung, welche auf "Mittelankerung" beruht. Bei der Mittelankerung sind jeweils alle Ankerlöcher eines rechteckigen Rahmenschalelements auf einer Ankerebene aufgereiht, die mittig zwischen zwei seitlichen parallelen Außenkanten und senkrecht zur Schalhautebene des Rahmenschalelements verläuft. Solche Rahmenschalelemente sind in der anhängigen deutschen Patentanmeldung 10 2007 004 225.8 beschrieben.

Mit dem erfindungsgemäßen Rahmenschalungs-Ecksystem und dem erfindungsgemäßen Rahmenschalungs-T-Kreuzungssystem können Ecken und T-Kreuzungen von Betonwänden gefertigt werden, wobei auch im bereich der Ecke oder T-Kreuzung das Prinzip der Mittelankerung aufrecht erhalten werden kann. Die Mittelankerung besitzt mehrere Vorteile: 1) Alle Ankerlöcher können auch zur Ankerung eingesetzt werden; das Setzen von Stopfen entfällt. Dies vereinfacht das Aufbauen einer Rahmentafelschalung, insbesondere werden Fehlmontagen verhindert. 2) Der Ankerlochdurchmesser - und damit die Stärke der Ankerung - sind frei wählbar. Damit werden insbesondere stärkere Ankerungen ohne nennenswerte Mehrkosten möglich. 3) Das Ankerbild an Sichtbetonwänden wird erheblich verbessert. All diese Vorteile werden mit der Flexibilität einer Rahmentafelschalung verbunden.

Die **Figur 1** zeigt in einer Explosionsansicht eine erfindungsgemäße Rahmenschalungs-Eckanordnung. Das zugehörige, angeordnete erfindungsgemäße Rahmenschalungs-Ecksystem umfasst ein Rahmenschalungs-Inneneckelement 1, ein Rahmenschalungs-Außeneckelement 2 und zwei rechteckige Rahmenschalelemente 3, 4. Im montierten Zustand grenzen die Rahmenschalelemente 3, 4 unmittelbar an das Außeneckelement 2 an und liegen näher am Inneneckelement (vgl. dazu Fig. 3). Alle Bauteile der Rahmenschalungs-Eckanorndung besitzen die gleiche Höhe H.

Das Inneneckelement 1 weist zwei Innenschenkel 5, 6 auf, auf deren Außenseiten (dem Betrachter zugewandt) jeweils eine ebene Schalhaut 5a, 6a ausgebildet ist. Die Schalhäute 5a, 6a stoßen an einer gemeinsamen Außenkante 7 aneinander und schließen einen Winkel α1 von 90° ein. Die beiden Innenschenkel 5, 6 sind spiegelsymmetrisch zueinander aufgebaut und zusammen einstückig ausgebildet.

Senkrecht durch die Schalhäute 5a, 6a verlaufen jeweils zwei Ankerlöchern 8, 9 und 10, 11. Die Ankerlöcher 8, 9 des Innenschenkels 5 und sind parallel zu einer seitlichen Außenkante 12 und parallel zur gemeinsamen Außenkante 7 aufgereiht; die Ankerlöcher sind (hier) aber näher zur Außenkante 12 als zur Außenkante 7. Die Ankerlöcher 10, 11 des Innenschenkels 6 sind in ähnlicher Weise aufgereiht.

In den Rahmenschalelementen 3, 4 sind ebenfalls Ankerlöcher 13, 14 und 15, 16 ausgebildet. Die Ankerlöcher 13, 14 des Rahmenschalelements 3 liegen auf einer gemeinsamen Ankerlochebene, die mittig zwischen zwei parallelen, seitlichen Außenkanten 17, 18 des Rahmenschalelements 3 und senkrecht zur Schalhautebene (die Schalhaut 3a ist vom Betrachter abgewandt) des Rahmenschalelements 3 verläuft (siehe dazu Fig. 9). In gleicher Weise liegen die Ankerlöcher 15, 16 auf einer gemeinsamen Ankerlochebene, die mittig zwischen den parallelen seitlichen Außenkanten 19, 20 und senkrecht zur Schalhautebene 4a des Rahmenschalelements 4 verläuft.

Die Ankerlochpositionen des Ankerlochs 8 im Innenschenkel 5 und des Ankerlochs 13 im Rahmenschalelement 3 entsprechen sich einander. Dies bedeutet, dass die Abstände a1, a2 und a3 des Ankerlochs 8 von den drei seitlichen Außenkanten 21 (Oberkante), 12 (linke Außenkante, die dem anderen Innenschenkel 6 abgewandt ist) und 22 (Unterkante) des Innenschenkels 5 gleich sind den Abständen b1, b2 und b3 des Ankerlochs 13 von den seitlichen Außenkanten 23 (Oberkante), 17 (linke Außenkante) und 24 (Unterkante) des Rahmenschalelements 3.

In gleicher Weise entsprechen sich die Positionen der Ankerlöcher 9 und 14, der Ankerlöcher 10 und 15, sowie der Ankerlöcher 11 und 16.

Durch einander entsprechende Ankerlöcher (etwa Ankerlöcher 8, 13) erfolgt eine Ankerung mit einem Ankerstab (nicht dargestellt).

Das Außeneckelement 2 umfasst zwei Außenschenkel 25, 26. An den Innenseiten der Außenschenkel (vom Betrachter abgewandt) sind jeweils ebene Schalhäute 25a, 26a vorgesehen, die einen Winkel α2 von 90° einschließen. An der Rückseite ist das Außeneckelement 2 durch einen umlaufenden Rahmen 27 verstärkt, der zusätzlich auch an einer äußeren Eckkante 28 verläuft. Das Außeneckelement 2 ist spiegelsymmetrisch bezüglich der Außenschenkel 25, 26 aufgebaut.

Die Rahmenschalelemente 3, 4 sind ebenfalls an ihren Rückseiten mit einem umlaufenden Rahmen 29 verstärkt.

Die Strichpunktierung in Fig. 1 deutet fluchtende Kanten an (siehe dazu Fig. 3).

**Figur 2** zeigt das Inneneckelement 1 aus Fig. 1 von der Rückseite. An der Rückseite des Inneneckelements 1 ist ebenfalls ein umlaufender Rahmen 30 vorgesehen, der im Bereich einer Eckkante 31 zusätzlich verstärkt ist. Ein Teil des Rahmens 30, nämlich die Rahmenabschnitte 30a, werden zum Verspannen von benachbarten Rahmenschalelementen benötigt. Ein solcher Rahmenabschnitt 30a verläuft - illustriert für den rechten Innenschenkel 5 - an derjenigen seitlichen Außenkante 12 des Innenschenkels 5, die vom anderen Innenschenkel 6 abgewandt ist.

Die Ankerlöcher 8, 9, 10, 11 sind alle vom Rahmen 30 deutlich beabstandet.

Man beachte, dass ein Inneneckelement aus einem erfindungsgemäßen Rahmenschalungs-T-Kreuzungssystem ebenso aufgebaut ist wie das Inneneckelement 1.

Die **Figur 3** zeigt einen schematischen, horizontalen Querschnitt durch die erfindungsgemäße Rahmenschalungs-Eckanordnung von Fig. 1, auf Höhe der oberen Ankerlöcher.

Die Schalhaut 5a des Innenschenkels 5 des Inneneckelements 1 liegt gegenüber und parallel zur Schalhaut 3a des Rahmenschalelements 3 und parallel (aber nur zu einem geringen Anteil unmittelbar gegenüber) zur Schalhaut 25a des Außenschenkels 25 des Außeneckelements 2. Entsprechendes gilt für die Schalhäute 6a, 4a und 26a. Die seitlichen Außenkanten 12, 17 von Innenschenkel 5 und Rahmenschalelement 3 fluchten, d.h. sie enden an einer gemeinsamen Randebene R, die senkrecht zu den Ebenen der Schalhäute 5a, 3a verläuft. Gleiches gilt für die entsprechenden Außenkanten von Innenschenkel 6 und Rahmenschalelement 4 an der Randebene R'.

Die Ankerlöcher 8, 13 liegen sich unmittelbar gegenüber, insbesondere sind die Abstände a2 und b2 von den Außenkanten 12 und 17 identisch. Gleiches gilt für die Ankerlöcher 10 und 15.

Mit dem Rahmenschalungs-Ecksystem von Fig. 3 kann nur eine Wandstärke WS (bzw. ein Abstand zwischen den Schalhäuten 5a, 3a und 6a, 4a) aufgebaut werden, wenn die Fluchtung an den Außenkanten (etwa 12, 17) gewährleistet sein soll. Andere Wandstärken können jedoch, wie in **Figur 4** dargestellt, mittels zweiter zusätzlicher Rahmenschalungs-Ausgleichselemente 32 eingestellt werden. Die Rahmenschalungs-Ausgleichselemente 32 werden zwischen den Außenschenkeln 25, 26 und den Rahmenschalelementen 3, 4 angeordnet und verbreitern die Wandstärke WS um ihre Breite BA.

Würde nur ein Ausgleichselement 32 verwendet, so würde sich die Wandstärke WS am Eck ändern, was auch mit der vorliegenden Erfindung realisiert werden kann.

Die Ausgleichselemente 32 schließen zur zu gießenden Wand zu mit einer glatten Fläche 32a in der Ebene der benachbarten Schalhäute 3a, 4a, 25a, 26a ab. Typischerweise sind die Ausgleichselemente 32 aus massivem Holz, Stahl oder Aluminium gefertigt und können eine Schalhaut aufweisen.

Die **Figur 5** zeigt in einer schematischen Explosionsdarstellung eine erfindungsgemäße Rahmenschalungs-T-Kreuzungsanordnung, umfassend ein erfindungsgemäßes Rahmenschalungs-T-Kreuzungssystem mit zwei Rahmenschalungs-Inneneckelementen 51, 52, zwei rechteckigen Rahmenschalelementen 61, 62 und einem Rahmenschalungs-Ausgleichselement 53. Im montierten Zustand grenzen die Rahmenschalelemente 61, 62 unmittelbar an das Ausgleichselement 53 an, die Inneneckelemente 51, 52 liegen näher beisammen, und die Inneneckelemente 51, 52 liegen näher bei den Rahmenschalelementen 61, 62 (vgl. Fig. 6).

Alle Bauelemente 51, 52, 53, 61, 62 weisen die gleiche Höhe H auf und verfügen jeweils über einen umlaufenden Rahmen 54 an ihrer Rückseite. Die Inneneckelemente 51, 52 sind wie in Fig. 2 dargestellt aufgebaut.

Das erste Inneneckelement 51 weist einen ersten Innenschenkel 55 und einen zweiten Innenschenkel 56 auf. Deren vorderseitige Schalhäute 55a, 56a (dem Betrachter zugewandt) schneiden sich unter einem Winkel α1 von 90°. Das zweite Inneneckelement 52 weist einen ersten Innenschenkel 57 und einen zweiten Innenschenkel 58 auf. Auch deren Schalhäute 57a, 58a (die Schalhaut 57a des ersten Innenschenkels 57 ist vom Betrachter abgewandt) schneiden sich ebenfalls unter einem Winkel α1 von 90°.

Das erste Rahmenschalelement 61 weist eine ebene Schalhaut 61a, das zweite Rahmenschalelement 62 eine ebene Schalhaut 62a und das Rahmenschalungs-Ausgleichselement 53 eine ebene Schalhaut 53a auf (jeweils vom Betrachter abgewandt).

Die Schalhäute 56a und 61 a liegen einander gegenüber und sind parallel zueinander ausgerichtet. Beide Schalhäute weisen Ankerlöcher 63, 64 und 65, 66 auf, deren Relativpositionen einander entsprechen: Das Ankerloch 63 im Innenschenkel 56 weist Abstände a1, a2, a3 zu den drei seitlichen Außenkanten 21 (Oberkante), 12 (linke Außenkante, vom anderen Innenschenkel 55 abgewandt) und 22 (Unterkante) auf. Das Ankerloch 65 im ersten Rahmenschalelement 61 weist Abstände b1, b2, b3 zu den drei seitlichen Außenkanten 23 (Oberkante), 17 (linke Außenkante) und 24 (Unterkante auf). Es gilt a1=b1 und a2=b2 und a3=b3. In gleicher Weise entsprechen sich die Ankerlochpositionen der Ankerlöcher 64 und 66.

Die Schalhäute 55a und 57a sind zueinander parallel und gegenüberliegend. Das Ankerloch 67 entspricht in seiner Relativposition bzgl. der Abstände zu den Außenkanten 70 (Oberkante), 71 (seitliche Außenkante, die dem anderen Innenschenkel 56 abgewandt ist), 72 (Unterkante) in der Schalhaut 55a der Position des Ankerlochs 69 in der Schalhaut 57a. Das dem Ankerloch 68 in der Schalhaut 55a entsprechende Ankerloch in der Schalhaut 57a ist in Fig. 5 verdeckt.

Weiterhin sind die Schalhäute 58a und 62a zueinander parallel und liegen einander gegenüber. Das Ankerloch 73 des zweiten Innenschenkels 58 entspricht in seiner Relativposition bzgl. der Abstände zu den Außenkanten 77 (Oberkante), 78 (rechte Außenkante, die dem anderen Innenschenkel 57 abgewandt ist), 79 (Unterkante) dem Ankerloch 75 des zweiten Rahmenschalelements 62 bezüglich der Außenkanten 80, 81, 82. Dem Ankerloch 74 entspricht das Ankerloch 76.

Durch einander entsprechende Ankerlöcher (etwa Ankerlöcher 63, 65) erfolgt eine Ankerung mit einem Ankerstab (nicht dargestellt).

Die Strichpunktierung in Fig. 5 deutet fluchtende Kanten an (vgl. Fig. 6).

Die **Figur 6** zeigt einen schematischen Querschnitt durch die erfindungsgemäße Rahmenschalungs-T-Kreuzungsanordnung von Fig. 5, auf Höhe der oberen Ankerlöcher.

Die Rahmenschalelemente 61, 62 grenzen unmittelbar an das dazwischen liegende Rahmenschalungs-Ausgleichselement 53. Die zugehörigen Schalhäute 61 a, 53a, 62a liegen in einer Ebene. Diese Schalhäute 61 a, 53a, 62a begrenzen nach einer Seite die durchgehende Wand 84 der zu fertigenden T-Kreuzung. Die drei Bauteile 61, 53, 62 werden von einem Querriegel 85 hintergriffen und so mechanisch stabilisiert. Die beiden Schalhäute 55a, 57a begrenzen zu beiden Seiten die zustoßende Wand 86 der zu fertigenden T-Kreuzung.

Die seitlichen Außenkanten 12 und 17 von Innenschenkel 56 und Rahmenschalelement 61 fluchten an der Randebene R, ebenso fluchten die Außenkanten 78 und 81 von Innenschenkel 58 und Rahmenschalelement 62 an Randebene R'. Schließlich fluchten noch die Außenkanten 71 und 83 von Innenschenkel 55 und Innenschenkel 57 an Ebene R".

Die sich paarweise einander entsprechenden Ankerlöcher 63 und 65, weiterhin 73 und 75, und auch noch 67 und 69 liegen sich unmittelbar gegenüber.

Die Wandstärke WD der durchgehenden Wand 84 kann durch den Abstand der beiden Inneneckelemente 51, 52 von den Rahmenschalelementen 61, 62 und dem Ausgleichselement 53 eingestellt werden. Die Wandstärke WZ der zustoßenden Wand 86 ist hingegen durch die Breite des Ausgleichselements 53 festgelegt.

Verschiedene Wandstärken WZ der zustoßenden Wand 86 können auf zwei Weisen eingestellt werden: 1) für jede gewünschte Wandstärke wird ein eigenes, spezielles Ausgleichselement 53 vorgesehen; oder 2) das Ausgleichselement 53 wird ergänzt durch ein oder mehrere zusätzliche Ausgleichselemente 90, 91, 92, typischerweise mit standardisierten Breiten. Diese zweite Möglichkeit ist in den **Figuren 7** **und** **8** illustriert. Die zusätzlichen Ausgleichselemente 90-92 sind beispielsweise aus Vollholz gefertigt und werden ebenfalls vom Querriegel 85 hintergriffen. In den Figuren 7 und 8 wurden jeweils alle Wandstärken gleichermaßen vergrößert. Die übrigen Bauteile 51, 52, 61, 62, 53 entsprechen im übrigen der Ausführungsform von Fig. 6.

Figur 9 zeigt schließlich noch ein typisches Rahmenschalelement 3 mit mittig aufgereihten Ankerlöchern 13, 14, wie es sowohl in einem erfindungsgemäßen Rahmenschalungs-Ecksystem, als auch in einem erfindungsgemäßen Rahmenschalungs-T-Kreuzungssystem eingesetzt werden kann. Ebenso kann das dargestellte Rahmenschalelement 3 eine Rahmentafelschalung ausgehend von einem erfindungsgemäßen Rahmenschalungs-Ecksystem oder-T-Kreuzungssystem fortsetzen.

Das Rahmenschalelement 3 weist eine ebene Schalhaut 3a (vom Betrachter abgewandt) an seiner Vorderseite und einen umlaufenden Rahmen 29 an seiner Rückseite auf. Weiterhin sind an der Rückseite ein Verstärkungselement 93 und diverse Verstärkungsstreben 94 vorgesehen. Im Verstärkungselement 93 und durch die Schalhaut 3 verlaufen zwei Ankerlöcher 13, 14.

Alle Ankerlöcher 13, 14 sind auf einer Ankerebene A aufgereiht, die zwischen den parallelen, seitlichen Außenkanten 17 und 18 mit identischen Abständen zu diesen und senkrecht zur Schalhautebene SE verläuft. Die Ankerlöcher 13, 14 sind weiterhin spiegelsymmetrisch bezüglich einer Kreuzebene KE angeordnet, die zwischen den weiteren, parallelen seitlichen Außenkanten 23, 24 mit identischen Abständen zu diesen und senkrecht zur Schalhautebene SE verläuft. Das Rahmenschalelement 3 ist frei von Hinterspannträgern, alle tragenden Elemente (Rahmen 29, Verstärkungselement 93 und Verstärkungsstreben 94) enden in einer zur Schalhaut 3a parallelen Ebene im Abstand T. Dadurch sind Rahmenschalelemente 3 gut stapelbar.

Der umlaufende Rahmen 29 weist außerdem einige Bohrungen 95 auf, die senkrecht durch den umlaufenden Rahmen 3 und parallel zur Schalhautebene SE verlaufen. Mit diesen Bohrungen 95 könnten benachbarte Rahmenschalelemente 3 aneinander befestigt werden. Weiterhin erleichtern die Bohrungen 95 das Stapeln und Entstapeln der Rahmenschalelemente 3 mit entsprechendem Kettengehänge.

Man beachte, dass Rahmenschalelemente mit mittig aufgereihten Ankerlöchern auch mit nur einem Ankerloch oder mit drei oder noch mehr Ankerlöchern, alle angeordnet auf der Ankerlochebene A, möglich sind.

### Zusammenfassend beschreibt die vorliegende Erfindung

Rahmenschalungssysteme aus mehreren Bauelementen, darunter Rahmenschalelemente mit mittig aufgereihten Ankerlöchern, mit denen basierend auf einer Mittelankerung Wandstrukturen aufgebaut werden können, die über eine einfache Wand hinausgehen. Ein wichtiges Bauteil für alle diese Systeme ist jeweils ein Inneneckelement, das in wenigstens einem Schenkel mit seinen Ankerlochpositionen einem zughörigen, fluchtenden Rahmenschalelement mit mittig aufgereihten Ankerlöchern entspricht. Dadurch kann auch an Eckstellen (echten Ecken, T-Kreuzungen) eine Mittelankerung genutzt oder fortgesetzt werden.

## Patentansprüche

1. Rahmenschalungs-Eck-System, umfassend
a) ein Rahmenschalungs-Inneneckelement (1),
mit zwei gegeneinander abgewinkelten, miteinander verbundenen Innenschenkeln (5, 6),
wobei jeder Innenschenkel (5, 6) auf seiner Außenseite eine ebene Schalhaut (5a, 6a) aufweist,
wobei die Schalhäute (5a, 6a) der beiden Innenschenkel (5, 6) einen Winkel α1 einschließen,
wobei jeder Innenschenkel (5, 6) auf einer Innenseite einen Rahmenabschnitt (30a) aufweist, der entlang einer seitlichen Außenkante (12) des Innenschenkels (5, 6) verläuft, die dem jeweils anderen Innenschenkel (6, 5) abgewandt ist,
wobei jeder Innenschenkel (5, 6) mindestens ein Ankerloch (8, 9, 10, 11) aufweist, das durch die Schalhaut (5a, 6a) des Innenschenkels (5, 6) verläuft,
und wobei alle Ankerlöcher (8, 9, 10, 11) eines Innenschenkels (5, 6) jeweils entfernt vom Rahmenabschnitt (30a) dieses Innenschenkels (5, 6) angeordnet sind,
b) ein Rahmenschalungs-Außeneckelement (2),
mit zwei gegeneinander abgewinkelten, starr miteinander verbundenen Außenschenkeln (25, 26),
wobei jeder Außenschenkel (25, 26) an einer Innenseite eine ebene Schalhaut (25a, 26a) aufweist,
wobei die beiden Schalhäute (25a, 26a) der Außenschenkel (25, 26) einen Winkel α2 einschließen, mit α1=α2,
und wobei das Außeneckelement (2) frei von Ankerlöchern ist,
c) zwei rechteckige Rahmenschalelemente (3, 4), die jeweils ausgebildet sind
mit einer ebenen Schalhaut (3a, 4a) an einer Vorderseite des Rahmenschalelements (3, 4),
mit einem umlaufenden Rahmen (29) an einer Rückseite des Rahmenschalelements (3, 4),
mit mindestens einem Ankerloch (13, 14, 15,16), welches durch die Schalhaut (3a, 4a) des Rahmenschalelements (3, 4) verläuft,
wobei alle Ankerlöcher (13, 14, 15, 16) eines Rahmenschalelements (3, 4) in einer gemeinsamen Ankerlochebene (A) angeordnet sind, wobei diese Ankerlochebene (A) mittig zwischen zwei parallelen, seitlichen Außenkanten (17, 18, 19, 20) des rechteckigen Rahmenschalelements (3, 4) und senkrecht zur Schalhautebene (SE) verläuft,
und wobei alle Ankerlöcher (13, 14, 15,16) eines Rahmenschalelements (3, 4) entfernt vom umlaufenden Rahmen (29) angeordnet sind,
wobei die Position eines jeden Ankerlochs (8, 9, 10, 11) eines jeden Innenschenkels (5, 6) bezüglich dreier seitlicher Außenkanten (21, 12, 22) des Innenschenkels (5, 6) der Position eines Ankerlochs (13, 14, 15, 16) eines Rahmenschalelements (3, 4) bezüglich dreier seitlicher Außenkanten (23, 17, 24, 20) des Rahmenschalelements (3, 4) entspricht und umgekehrt.

2. Rahmenschalungs-Eck-System nach Anspruch 1, **dadurch gekennzeichnet, dass** mindestens ein rechteckiges Rahmenschalungs-Ausgleichselement (32) vorgesehen ist, das jeweils zwischen einem Außenschenkel (25, 26) und einem Rahmenschalelement (3; 4) anordnenbar ist.

3. Rahmenschalungs-Eck-System nach einem der vorhergehenden Ansprüche, **dadurch gekennzeichnet, dass** gilt α1=α2=90°.

4. Rahmenschalungs-Eck-System nach einem der vorhergehenden Ansprüche, **dadurch gekennzeichnet, dass** die Ankerlöcher (13, 14, 15, 16) der Rahmenschalelemente (3, 4) spiegelsymmetrisch bezüglich einer Kreuzebene (KE) des jeweiligen Rahmenschalelements (3, 4) angeordnet sind, wobei die Kreuzebene (KE) senkrecht zur Schalhautebene (SE) und mittig zwischen zwei weiteren, parallelen seitlichen Außenkanten (23, 24) des Rahmenschalelements (3, 4) verläuft, wobei die Ankerlochebene (A) und die Kreuzebene (KE) senkrecht zueinander angeordnet sind.

5. Rahmenschalungs-Eck-System nach einem der vorhergehenden Ansprüche, **dadurch gekennzeichnet, dass** die Innenschenkel (5, 6) des Inneneckelements (1) starr miteinander verbunden sind, insbesondere wobei die beiden Innenschenkel (5, 6) zusammen einstückig ausgebildet sind.

6. Rahmenschalungs-Eckanordnung, umfassend ein Rahmenschalungs-Eck-System nach einem der vorhergehenden Ansprüche, **dadurch gekennzeichnet,**
- **dass** das Außeneckelement (2) und das Inneneckelement (1) so ausgerichtet sind, dass die Schalhäute (25a, 26a, 5a, 6a) der Außenschenkel (25, 26) und Innenschenkel (5, 6) jeweils paarweise parallel angeordnet sind,
- **dass** die Schalhäute (3a, 4a) der Rahmenschalelemente (3, 4) und die Schalhäute (25a, 26a) der Außenschenkel (25, 26) jeweils paarweise in einer gleichen Ebene angeordnet sind,
- und **dass** jeweils die seitliche Außenkante (12) eines jeden Innenschenkels (5, 6), die dem anderen Innenschenkel (6, 5) des Inneneckelements (1) abgewandt ist, und eine seitliche Außenkante (17, 20) eines Rahmenschalelements (3, 4) fluchten.

7. Rahmenschalungs-Eckanordnung nach Anspruch 6, **dadurch gekennzeichnet, dass** mindestens ein rechteckiges Rahmenschalungs-Ausgleichselement (32) zwischen einem Außenschenkel (25, 26) und einem Rahmenschalelement (3, 4) vorgesehen ist, wobei die Schalhäute (3a, 4a, 32a, 25a, 26a) von Rahmenschalelement (3, 4), Ausgleichselement (32) und Außenschenkel (25, 26) in einer Ebene angeordnet sind.

8. Rahmenschalungs-Eck-Anordnung nach einem der Ansprüche 6 oder 7, **dadurch gekennzeichnet, dass** die Abstände (WS) der Schalhäute (25a, 26a, 3a, 4a) der Außenschenkel (25, 26) und der Innenschenkel (5, 6), die parallel zueinander angeordnet sind, jeweils gleich sind.

9. Rahmenschalungs-T-Kreuzungs-System, umfassend
a) ein erstes und ein zweites Rahmenschalungs-Inneneckelement (51, 52), wobei jedes Inneneckelement (51, 52) ausgebildet ist mit zwei gegeneinander abgewinkelten, miteinander verbundenen Innenschenkeln (55, 56, 57, 58),
wobei jeder Innenschenkel (55, 56, 57, 58) auf seiner Außenseite eine ebene Schalhaut (55a, 56a, 57a, 58a) aufweist,
wobei die Schalhäute (55a, 56a, 57a, 58a) der beiden Innenschenkel (55, 56, 57, 58) einen Winkel α1 einschließen,
wobei jeder Innenschenkel (55, 56, 57,58) auf einer Innenseite einen Rahmenabschnitt (30a) aufweist, der entlang einer seitlichen Außenkante (71, 12, 83, 78) des Innenschenkels (55, 56, 57, 58) verläuft, die dem jeweils anderen Innenschenkel (56, 55, 58, 57) abgewandt ist,
wobei jeder Innenschenkel (55, 56, 57, 58) mindestens ein Ankerloch (63, 64, 67, 68, 69, 73, 74) aufweist, das durch die Schalhaut (55a, 56a, 57a, 58a) des Innenschenkels (55, 56, 57, 58) verläuft,
wobei alle Ankerlöcher (63, 64, 67, 68, 69, 73, 74) eines Innenschenkels (55, 56, 57, 58) jeweils entfernt vom Rahmenabschnitt (30a) dieses Innenschenkels (55, 56, 57, 58) angeordnet sind,
b) mindestens ein rechteckiges Rahmenschalungs-Ausgleichselement (53, 90, 91, 92) welches frei ist von Ankerlöchern,
c) ein erstes und ein zweites rechteckiges Rahmenschalelement (61, 62), wobei jedes Rahmenschalelement (61, 62) ausgebildet ist mit einer ebenen Schalhaut (61 a, 62a) an einer Vorderseite des Rahmenschalelements (61, 62),
mit einem umlaufenden Rahmen (54) an einer Rückseite des Rahmenschalelements (61, 62),
mit mindestens einem Ankerloch (65, 66, 75, 76), welches durch die Schalhaut (61 a, 62a) verläuft,
wobei alle Ankerlöcher (65, 66, 75, 76) eines Rahmenschalelements (61, 62) in einer gemeinsamen Ankerlochebene (A) angeordnet sind, wobei diese Ankerlochebene (A) mittig zwischen zwei parallelen, seitlichen Außenkanten (17, 18, 81) des rechteckigen Rahmenschalelements (61, 62) und senkrecht zur Schalhautebene (SE) des Rahmenschalelements (61, 62) verläuft,
und wobei alle Ankerlöcher (65, 66, 75, 76) eines Rahmenschalelements (61, 62) entfernt vom umlaufenden Rahmen (54) angeordnet sind,
wobei die Position eines jeden Ankerlochs (67, 68) eines ersten Innenschenkels (55) des ersten Inneneckelements (51) bezüglich dreier seitlicher Außenkanten (70, 71, 72) des Innenschenkels (55) der Position eines Ankerlochs (69) eines ersten Innenschenkels (57) des zweiten Inneneckelements (52) bezüglich dreier seitlicher Außenkanten (83) des Innenschenkels (57) entspricht und umgekehrt,
wobei die Position eines jeden Ankerlochs (63, 64) eines zweiten Innenschenkels (56) eines ersten Inneneckelements (51) bezüglich dreier seitlicher Außenkanten (21, 12, 22) des Innenschenkels (56) der Position eines Ankerlochs (65, 66) des ersten Rahmenschalelements (61) bezüglich dreier seitlicher Außenkanten (23, 17, 24) des Rahmenschalelements (61) entspricht und umgekehrt,
und wobei die Position eines jeden Ankerlochs (73, 74) eines zweiten Innenschenkels (58) des zweiten Inneneckelements (52) bezüglich dreier seitlicher Außenkanten (77, 78, 79) des Innenschenkels (58) der Position eines Ankerlochs (75, 76) des zweiten Rahmenschalelements (62) bezüglich dreier seitlicher Außenkanten (80, 81, 82) des Rahmenschalelements (62) entspricht und umgekehrt.

10. Rahmenschalungs-T-Kreuzungs-System nach Anspruch 9, **dadurch gekennzeichnet, dass** insgesamt zwei oder drei Rahmenschalungs-Ausgleichselemente (53, 90, 91, 92) vorgesehen sind, die zwischen den Rahmenschalungselementen (61, 62) und/oder anderen Rahmenschalungs-Ausgleichselementen (53, 90, 91, 92) anordenbar sind.

11. Rahmenschalungs-T-Kreuzungs-System nach einem der Ansprüche 9 oder 10, **dadurch gekennzeichnet, dass** für beide Inneneckelemente (51, 52) gilt α1=90°.

12. Rahmenschalungs-T-Kreuzungs-System nach einem der Ansprüche 9 bis 11, **dadurch gekennzeichnet, dass** die Ankerlöcher (65, 66, 75, 76) der Rahmenschalelemente (61, 62) spiegelsymmetrisch bezüglich einer Kreuzebene (KE) des jeweiligen Rahmenschalelements (61, 62) angeordnet sind, wobei die Kreuzebene (KE) senkrecht zur Schalhautebene (SE) und mittig zwischen zwei weiteren, parallelen seitlichen Außenkanten (23, 24, 80, 82) des Rahmenschalelements (61, 62) verläuft, wobei die Ankerlochebene (A) und die Kreuzebene (KE) senkrecht zueinander angeordnet sind.

13. Rahmenschalungs-T-Kreuzungs-System nach einem der Ansprüche 9 bis 12, **dadurch gekennzeichnet, dass** die Innenschenkel (55, 56, 57, 58) der Inneneckelemente (51, 52) jeweils starr miteinander verbunden sind, insbesondere wobei die beiden Innenschenkel (55, 56, 57, 58) eines jeden Inneneckelements (51, 52) jeweils zusammen einstückig ausgebildet sind.

14. Rahmenschalungs-T-Kreuzungsanordnung, umfassend ein Rahmenschalungs-T-Kreuzungs-System nach einem der Ansprüche 9 bis 13, **dadurch gekennzeichnet, dass**
- die Inneneckelemente (51, 52) so ausgerichtet sind, dass die Schalhäute (56a, 58a, 61a, 62a) der zweiten Innenschenkel (56, 58) und der Rahmenschalelemente (61, 62) paarweise parallel ausgerichtet sind;
- dass die Schalhäute (61 a, 62a) der Rahmenschalelemente (61, 62) und aller-Ausgleichselemente (53a) in einer Ebene angeordnet sind;
- dass die seitlichen Außenkanten (71, 83) der beiden ersten Innenschenkel (55, 57) fluchten, wobei diese seitlichen Außenkanten (71, 83) dem jeweils anderen Innenschenkel (56, 58) des Inneneckelements (51, 52) abgewandt sind;
- dass die seitliche Außenkante (12) des zweiten Innenschenkels (56) des ersten Inneneckelements (51), die dem anderen Innenschenkel (55) abgewandt ist, und eine seitliche Außenkante (17) des ersten Rahmenschalelements (61) fluchten;
- und dass die seitliche Außenkante (78) des zweiten Innenschenkels (58) des zweiten Inneneckelements (52), die dem anderen Innenschenkel (57) abgewandt ist, und eine seitliche Außenkante (81) des zweiten Rahmenschalelements (62) fluchten.

15. Rahmenschalungs-T-Kreuzungsanordnung nach Anspruch 14, **dadurch gekennzeichnet, dass** die Abstände (WD, WZ) der Schalhäute (55a, 56a, 57a, 58a, 61 a, 62a) der Innenschenkel (55, 56, 57, 58) und Rahmenschalelemente (61, 62), die parallel angeordnet sind, gleich sind.

## Claims

1. Panel formwork corner system, comprising
a) a panel formwork inner corner element (1),
with two inner limbs (5, 6) that are connected to each other and arranged at an angle with respect to each other,
wherein the outer side of each inner limb (5, 6) has a flat formlining (5a, 6a),
wherein the formlinings (5a, 6a) of the two inner limbs (5, 6) subtend an angle α1,
wherein an inner side of each inner limb (5, 6) has a frame section (30a) that extends along a lateral outer edge (12) of the inner limb (5, 6) which faces away from the respectively other inner limb (6, 5),
wherein each inner limb (5, 6) has at least one tie hole (8, 9, 10, 11) that extends through the formlining (5a, 6a) of the inner limb (5, 6),
and wherein all tie holes (8, 9, 10, 11) of an inner limb (5, 6) are respectively disposed at a separation from the frame section (30a) of this inner limb (5, 6),
b) a panel formwork outer corner element (2)
with two outer limbs (25, 26) that are rigidly connected to each other and disposed at an angle with respect to each other,
wherein an inner side of each outer limb (25, 26) has a flat formlining (25a, 26a),
wherein the two formlinings (25a, 26a) of the outer limbs (25, 26) subtend an angle α2, with α1=α2,
and wherein the outer corner element (2) has no tie holes,
c) two rectangular panel formwork elements (3, 4), each being formed with a flat formlining (3a, 4a) provided on a front side of the panel formwork element (3, 4),
with a circumferential frame (29) provided on a rear side of the panel formwork element (3, 4),
with at least one tie hole (13, 14, 15, 16) that extends through the formlining (3a, 4a) of the panel formwork element (3, 4),
wherein all tie holes (13, 14, 15, 16) of a panel formwork element (3, 4) are disposed in a common tie hole plane (A), wherein this tie hole plane (A) extends centrally between two parallel lateral outer edges (17, 18, 19, 20) of the rectangular panel formwork element (3, 4) and perpendicularly with respect to the formlining plane (SE),
and wherein all tie holes (13, 14, 15, 16) of a panel formwork element (3, 4) are disposed at a separation from the circumferential frame (29),
wherein the position of each tie hole (8, 9, 10, 11) of each inner limb (5, 6) with respect to three lateral outer edges (21, 12, 22) of the inner limb (5, 6) corresponds to the position of a tie hole (13, 14, 15, 16) of a panel formwork element (3, 4) with respect to three lateral outer edges (23, 17, 24, 20) of the panel formwork element (3, 4) and vice versa.

2. Panel formwork corner system according to claim 1, **characterized in that** at least one rectangular panel formwork compensation element (32) is provided, which can be arranged in each case between an outer limb (25, 26) and a panel formwork element (3, 4).

3. Panel formwork corner system according to any one of the preceding claims, **characterized in that** α1=α2=90°.

4. Panel formwork corner system according to any one of the preceding claims, **characterized in that** the tie holes (13, 14, 15, 16) of the panel formwork elements (3, 4) are disposed mirror-symmetrically with respect to a cross plane (KE) of the respective panel formwork element (3, 4), wherein the cross plane (KE) extends perpendicularly with respect to the formlining plane (SE) and centrally between two further parallel lateral outer edges (23, 24) of the panel formwork element (3, 4), wherein the tie hole plane (A) and the cross plane (KE) are disposed perpendicularly with respect to each other.

5. Panel formwork corner system according to any one of the preceding claims, **characterized in that** the inner limbs (5, 6) of the inner corner element (1) are rigidly connected to each other, in particular wherein the two inner limbs (5, 6) are formed together in one piece.

6. Panel formwork corner arrangement comprising a panel formwork corner system according to any one of the preceding claims, **characterized in that**
- the outer corner element (2) and the inner corner element (1) are oriented in such a fashion that the formlinings (25a, 26a, 5a, 6a) of the outer limbs (25, 26) and the inner limbs (5, 6) are arranged pairwise in parallel in each case,
- the formlinings (3a, 4a) of the panel formwork elements (3, 4) and the formlinings (25a, 26a) of the outer limbs (25, 26) are disposed pairwise in the same plane in each case,
- and the lateral outer edge (12) of each inner limb (5, 6), which faces away from the other inner limb (6, 5) of the inner corner element (1), and a lateral outer edge (17, 20) of a panel formwork element (3, 4) are aligned with each other in each case.

7. Panel formwork corner arrangement according to claim 6, **characterized in that** at least one rectangular panel formwork compensation element (32) is provided between an outer limb (25, 26) and a panel formwork element (3, 4), wherein the formlinings (3a, 4a, 32a, 25a, 26a) of the panel formwork element (3, 4), compensation element (32) and outer limbs (25, 26) are disposed in one plane.

8. Panel formwork corner arrangement according to any one of the claims 6 or 7, **characterized in that** the separations (WS) between the formlinings (25a, 26a, 3a, 4a) of the outer limbs (25, 26) and of the inner limbs (5, 6), which are disposed in parallel with respect to each other, are identical in each case.

9. Panel formwork T-shaped intersection system, comprising
a) a first and a second panel formwork inner corner element (51, 52), wherein each inner corner element (51, 52) is formed
with two inner limbs (55, 56, 57, 58) that are connected to each other and disposed at an angle with respect to each other,
wherein the outer side of each inner limb (55, 56, 57, 58) has a flat formlining (55a, 56a, 57a, 58a),
wherein the formlinings (55a, 56a, 57a, 58a) of the two inner limbs (55, 56, 57, 58) subtend an angle α1,
wherein each inner limb (55, 56, 57, 58) has a frame section (30a) on an inner side thereof, which extends along a lateral outer edge (71, 12, 83, 78) of the inner limb (55, 56, 57, 58) which faces away from the respectively other inner limb (56, 55, 58, 57),
wherein each inner limb (55, 56, 57, 58) has at least one tie hole (63, 64, 67, 68, 69, 73, 74) that extends through the formlining (55a, 56a, 57a, 58a) of the inner limb (55, 56, 57, 58),
wherein all tie holes (63, 64, 67, 68, 69, 73, 74) of an inner limb (55, 56, 57, 58) are respectively disposed at a separation from the frame section (30a) of this inner limb (55, 56, 57, 58),
b) at least one rectangular panel formwork compensation element (53, 90, 91, 92) that has no tie holes,
c) a first and a second rectangular panel formwork element (61, 62), wherein each panel formwork element (61, 62) is formed with a flat formlining (61a, 62a) on a front side of the panel formwork element (61, 62),
with a circumferential frame (54) on a rear side of the panel formwork element (61, 62),
with at least one tie hole (65, 66, 75, 76) that extends through the formlining (61a, 62a),
wherein all tie holes (65, 66, 75, 76) of a panel formwork element (61, 62) are disposed in a common tie hole plane (A), wherein this tie hole plane (A) extends centrally between two parallel lateral outer edges (17, 18, 81) of the rectangular panel formwork element (61, 62) and perpendicularly with respect to the formlining plane (SE) of the panel formwork element (61, 62),
and wherein all tie holes (65, 66, 75, 76) of a panel formwork element (61, 62) are disposed at a separation from the circumferential frame (54),
wherein the position of each tie hole (67, 68) of a first inner limb (55) of the first inner corner element (51) with respect to three lateral outer edges (70, 71, 72) of the inner limb (55) corresponds to the position of a tie hole (69) of a first inner limb (57) of the second inner corner element (52) with respect to three lateral outer edges (83) of the inner limb (57) and vice versa,
wherein the position of each tie hole (63, 64) of a second inner limb (56) of a first inner corner element (51) with respect to three lateral outer edges (21, 12, 22) of the inner limb (56) corresponds to the position of a tie hole (65, 66) of the first panel formwork element (61) with respect to three lateral outer edges (23, 17, 24) of the panel formwork element (61) and vice versa,
and wherein the position of each tie hole (73, 74) of a second inner limb (58) of the second inner corner element (52) with respect to three lateral outer edges (77, 78, 79) of the inner limb (58) corresponds to the position of a tie hole (75, 76) of the second panel formwork element (62) with respect to three lateral outer edges (80, 81, 82) of the panel formwork element (62) and vice versa.

10. Panel formwork T-shaped intersection system according to claim 9, **characterized in that** a total of two or three panel formwork compensation elements (53, 90, 91, 92) are provided, which can be arranged between the panel formwork elements (61, 62) and/or other panel formwork compensation elements (53, 90, 91, 92).

11. Panel formwork T-shaped intersection system according to one of the claims 9 or 10, **characterized in that** α1=90° applies for both inner corner elements (51, 52).

12. Panel formwork T-shaped intersection system according to any one of the claims 9 through 11, **characterized in that** the tie holes (65, 66, 75, 76) of the panel formwork elements (61, 62) are disposed mirror-symmetrically with respect to a cross plane (KE) of the respective panel formwork element (61, 62), wherein the cross plane (KE) extends perpendicularly with respect to the formlining plane (SE) and centrally between two further parallel lateral outer edges (23, 24, 80, 82) of the panel formwork element (61, 62), wherein the tie hole plane (A) and the cross plane (KE) are disposed perpendicularly with respect to each other.

13. Panel formwork T-shaped intersection system according to any one of the claims 9 through 12, **characterized in that** the inner limbs (55, 56, 57, 58) of the inner corner elements (51, 52) are rigidly connected to each other, in particular wherein the two inner limbs (55, 56, 57, 58) of each inner corner element (51, 52) are formed together in one piece in each case.

14. Panel formwork T-shaped intersection arrangement, comprising a panel formwork T-shaped intersection system according to any one of the claims 9 through 13, **characterized in that**
- the inner corner elements (51, 52) are oriented in such a fashion that the formlinings (56a, 58a, 61a, 62a) of the second inner limbs (56, 58) and the panel formwork elements (61, 62) are oriented pairwise in parallel in each case;
- the formlinings (61a, 62a) of the panel formwork elements (61, 62) and all compensation elements (53a) are disposed in one plane;
- the lateral outer edges (71, 83) of the two first inner limbs (55, 57) are aligned with respect to each other, wherein these lateral outer edges (71, 83) face away from the respectively other inner limb (56, 58) of the inner corner element (51, 52);
- the lateral outer edge (12) of the second inner limb (56) of the first inner corner element (51) which faces away from the other inner limb (55) is aligned with a lateral outer edge (17) of the first panel formwork element (61);
- and the lateral outer edge (78) of the second inner limb (58) of the second inner corner element (52) which faces away from the other inner limb (57) is aligned with a lateral outer edge (81) of the second panel formwork element (62).

15. Panel formwork T-shaped intersection arrangement according to claim 14, **characterized in that** the separations (WD, WZ) between the formlinings (55a, 56a, 57a, 58a, 61a, 62a) of the inner limbs (55, 56, 57, 58) and the panel formwork elements (61, 62), which are disposed parallel with respect to each other, are identical.

## Revendications

1. Système de coin de cadre de coffrage, comprenant
a) un élément intérieur (1) de coin de cadre de coffrage, avec deux branches intérieures (5, 6) coudées l'une par rapport à l'autre et reliées entre elles,
chaque branche intérieure (5, 6) présentant sur son côté extérieur une enveloppe de coffrage plane (5a, 6a),
les enveloppes de coffrage (5a, 6a) des deux branches intérieures (5, 6) formant un angle α1,
chaque branche intérieure (5, 6) présentant sur un côté intérieur une partie de cadre (30a) qui s'étend le long d'un bord latéral extérieur (12) de la branche intérieure (5, 6) qui est opposé à l'autre branche intérieure respective (5, 5),
chaque branche intérieure (5, 6) présentant au moins un orifice d'ancrage (8, 9, 10, 11) qui s'étend à travers l'enveloppe de coffrage (5a, 6a) de la branche intérieure (5, 6),
et tous les orifices d'ancrage (8, 9, 10, 11) d'une branche intérieure (5, 6) étant respectivement disposés à distance de la partie de cadre (30a) de cette branche intérieure (5, 6),
b) un élément extérieur (2) de coin de cadre de coffrage, avec deux branches extérieures (25, 26) coudées l'une par rapport à l'autre et reliées rigidement entre elles,
chaque branche extérieure (25, 26) présentant sur un côté intérieur une enveloppe de coffrage plane (25a, 26a),
les deux enveloppes de coffrage (25a, 26a) des branches extérieures (25, 26) formant un angle α2, avec α1=α2,
et l'élément extérieur (2) de coin de cadre de coffrage étant dépourvu d'orifices d'ancrage,
c) deux éléments rectangulaires (3, 4) de cadre de coffrage, qui sont respectivement réalisés
avec une enveloppe de coffrage plane (3a, 4a) sur un côté avant de l'élément (3, 4) de cadre de coffrage,
avec un cadre entourant (29) sur un côté arrière de l'élément (3, 4) de cadre de coffrage, avec au moins un orifice d'ancrage (13, 14, 15, 16) qui s'étend à travers l'enveloppe de coffrage (3a, 4a) de l'élément (3, 4) de cadre de coffrage,
tous les orifices d'ancrage (13, 14, 15, 16) d'un élément (3, 4) de cadre de coffrage étant disposés dans un plan commun (A) d'orifices d'ancrage, ce plan (A) d'orifices d'ancrage s'étendant au milieu entre deux bords latéraux extérieurs parallèles (17, 18, 19, 20) de l'élément rectangulaire (3, 4) de cadre de coffrage et perpendiculairement au plan (SE) de l'enveloppe de coffrage,
et tous les orifices d'ancrage (13, 14, 15, 16) d'un élément (3, 4) de cadre de coffrage étant disposés à distance du cadre entourant (29),
sachant que la position de chaque orifice d'ancrage (8, 9, 10, 11) de chaque branche intérieure (5, 6) par rapport à trois bords latéraux extérieurs (21, 12, 22) de la branche intérieure (5, 6) correspond à la position d'un orifice d'ancrage (13, 14, 15, 16) d'un élément (3, 4) de cadre de coffrage par rapport à trois bords latéraux extérieurs (23, 17, 24, 20) de l'élément (3, 4) de cadre de coffrage, et inversement.

2. Système de coin de cadre de coffrage selon la revendication 1, **caractérisé en ce qu'**il est prévu au moins un élément compensateur rectangulaire (32) de cadre de coffrage, qui peut être chaque fois disposé entre une branche extérieure (25, 26) et un élément (3, 4) de cadre de coffrage.

3. Système de coin de cadre de coffrage selon l'une des revendications précédentes, **caractérisé en ce qu'**on a α1 = α2 = 90°.

4. Système de coin de cadre de coffrage selon l'une des revendications précédentes, **caractérisé en ce que** les orifices d'ancrage (13, 14, 15, 16) des éléments (3, 4) de cadre de coffrage sont disposés symétriquement par rapport à un plan de croisement (KE) de l'élément respectif (3, 4) de cadre de coffrage, le plan de croisement (KE) s'étendant perpendiculairement au plan (SE) de l'enveloppe de coffrage et au milieu entre deux autres bords latéraux extérieurs parallèles (23, 24) de l'élément (3, 4) de cadre de coffrage, le plan (A) d'orifices d'ancrage et le plan de croisement (KE) étant disposés perpendiculairement entre eux.

5. Système de coin de cadre de coffrage selon l'une des revendications précédentes, **caractérisé en ce que** les branches intérieures (5, 6) de l'élément intérieur de coin (1) sont rigidement reliées entre elles, sachant notamment que les deux branches intérieures (5, 6) sont conjointement formées d'un seul tenant.

6. Ensemble de coin de cadre de coffrage, comprenant un système de coin de cadre de coffrage selon l'une des revendications précédentes, **caractérisé**
- **en ce que** l'élément extérieur de coin (2) et l'élément intérieur de coin (1) sont orientés de telle sorte que les enveloppes de coffrage (25a, 26a, 5a, 6a) des branches extérieures (25, 26) et des branches intérieures (5, 6) sont respectivement disposées parallèlement par paires,
- **en ce que** les enveloppes de coffrage (3a, 4a) des éléments (3, 4) de cadre de coffrage et les enveloppes de coffrage (25a, 26a) des branches extérieures (25, 26) sont respectivement disposées par paires dans un même plan,
- et **en ce que** le bord latéral extérieur (12) de chaque branche intérieure (5, 6) qui est opposé à l'autre branche intérieure (6, 5) de l'élément intérieur de coin (1), et un bord latéral extérieur (17, 20) d'un élément (3, 4) de cadre de coffrage sont chaque fois alignés.

7. Ensemble de coin de cadre de coffrage selon la revendication 6, **caractérisé en ce qu'**au moins un élément compensateur rectangulaire (32) de cadre de coffrage est prévu entre une branche extérieure (25, 26) et un élément (3, 4) de cadre de coffrage, les enveloppes de coffrage (3a, 4a, 32a, 25a, 26a) de l'élément (3, 4) de cadre de coffrage, de l'élément compensateur (32) et de la branche extérieure (25, 26) étant disposés dans un plan.

8. Ensemble de coin de cadre de coffrage selon la revendication 6 ou 7, **caractérisé en ce que** les distances (WS) des enveloppes de coffrage (25a, 26a, 3a, 4a) des branches extérieures (25, 26) et des branches intérieures (5, 6) qui sont disposées parallèlement entre elles sont chaque fois identiques.

9. Système de croisement en T de cadre de coffrage, comprenant
a) un premier et un deuxième éléments intérieurs (51, 52) de coin de cadre de coffrage, chaque élément intérieur de coin (51, 52) étant réalisé avec deux branches intérieures (55, 56, 57, 58) coudées l'une par rapport à l'autre et reliées entre elles,
chaque branche intérieure (55, 56, 57, 58) présentant sur son côté extérieur une enveloppe de coffrage plane (55a, 56a, 57a, 58a),
les enveloppes de coffrage (55a, 56a, 57a, 58a) des deux branches intérieures (55, 56, 57, 58) formant un angle α1,
chaque branche intérieure (55, 56, 57, 58) présentant sur un côté intérieur une partie de cadre (30a) qui s'étend le long d'un bord latéral extérieur (71, 12, 83, 78) de la branche intérieure (55, 56, 57, 58) qui est opposé à l'autre branche intérieure respective (56, 55, 58, 57),
chaque branche intérieure (55, 56, 57, 58) présentant au moins un orifice d'ancrage (63, 64, 67, 68, 69, 73, 74) qui s'étend à travers l'enveloppe de coffrage (55a, 56a, 57a, 58a) de la branche intérieure (55, 56, 57, 58),
tous les orifices d'ancrage (63, 64, 67, 68, 69, 73, 74) d'une branche intérieure (55, 56, 57, 58) étant respectivement disposés à distance de la partie de cadre (30a) de cette branche intérieure (55, 56, 57, 58),
b) au moins un élément compensateur rectangulaire (53, 90, 91, 92) de cadre de coffrage, qui est dépourvu d'orifices d'ancrage,
c) un premier et un deuxième éléments rectangulaires (61, 62) de cadre de coffrage, chaque élément de cadre de coffrage (61, 62) étant réalisé
avec une enveloppe de coffrage plane (61a, 62a) sur un côté avant de l'élément (61, 62) de cadre de coffrage,
avec un cadre entourant (54) sur un côté arrière de l'élément (61, 62) de cadre de coffrage,
avec au moins un orifice d'ancrage (65, 66, 75, 76) qui s'étend à travers l'enveloppe de coffrage (61, 62a),
tous les orifices d'ancrage (65, 66, 75, 76) d'un élément (61, 62) de cadre de coffrage étant disposés dans un plan commun (A) d'orifices d'ancrage, ce plan (A) d'orifices d'ancrage s'étendant au milieu entre deux bords latéraux extérieurs parallèles (17, 18, 81) de l'élément rectangulaire (61, 62) de cadre de coffrage et perpendiculairement au plan (SE) de l'enveloppe de coffrage de l'élément (61, 62) de cadre de coffrage,
et tous les orifices d'ancrage (65, 66, 75, 76) d'un élément (61, 62) de cadre de coffrage étant disposés à distance du cadre entourant (54),
sachant que la position de chaque orifice d'ancrage (67, 68) d'une première branche intérieure (55) du premier élément intérieur de coin (51) par rapport à trois bords latéraux extérieurs (70, 71, 72) de la branche intérieure (55) correspond à la position d'un orifice d'ancrage (69) d'une première branche intérieure (57) du deuxième élément intérieur de coin (52) par rapport à trois bords latéraux extérieurs (83) de la branche intérieure (57), et inversement,
sachant que la position de chaque orifice d'ancrage (63, 64) d'une deuxième branche intérieure (56) d'un premier élément intérieur de coin (51) par rapport à trois bords latéraux extérieurs (21, 12, 22) de la branche intérieure (56) correspond à la position d'un orifice d'ancrage (65, 66) du premier élément (61) de cadre de coffrage par rapport à trois bords latéraux extérieurs (23, 17, 24) de l'élément (61) de cadre de coffrage, et inversement,
et sachant que la position de chaque orifice d'ancrage (73, 74) d'une deuxième branche intérieure (58) du deuxième élément intérieur de coin (52) par rapport à trois bords latéraux extérieurs (77, 78, 79) de la branche intérieure (58) correspond à la position d'un orifice d'ancrage (75, 76) du deuxième élément (62) de cadre de coffrage par rapport à trois bords latéraux extérieurs (80, 81, 82) de l'élément (62) de cadre de coffrage, et inversement.

10. Système de croisement en T de cadre de coffrage selon la revendication 9, **caractérisé en ce qu'**il est prévu au total deux ou trois éléments compensateurs (53, 90, 91, 92) de cadre de coffrage, qui peuvent être disposés entre les éléments (61, 62) de cadre de coffrage et/ou d'autres éléments compensateurs (53, 90, 91, 92) de cadre de coffrage.

11. Système de croisement en T de cadre de coffrage selon la revendication 9 ou 10, **caractérisé en ce qu'**on a, pour les deux éléments intérieurs de coin (51, 52), α1 = 90°.

12. Système de croisement en T de cadre de coffrage selon l'une des revendications 9 à 11, **caractérisé en ce que** les orifices d'ancrage (65, 66, 75, 76) des éléments (61, 62) de cadre de coffrage sont disposés symétriquement par rapport à un plan de croisement (KE) de l'élément respectif (61, 62) de cadre de coffrage, le plan de croisement (KE) s'étendant perpendiculairement au plan (SE) de l'enveloppe de coffrage et au milieu entre deux autres bords latéraux extérieurs parallèles (23, 24, 80, 82) de l'élément (61, 62) de cadre de coffrage, le plan (A) d'orifices d'ancrage et le plan de croisement (KE) étant disposés perpendiculairement entre eux.

13. Système de croisement en T de cadre de coffrage selon l'une des revendications 9 à 12, **caractérisé en ce que** les branches intérieures (55, 56, 57, 58) des éléments intérieurs de coin (51, 52) sont respectivement rigidement reliées entre elles, sachant notamment que les deux branches intérieures (55, 56, 57, 58) de chaque élément intérieur de coin (51, 52) sont respectivement conjointement formées d'un seul tenant.

14. Ensemble de croisement en T de cadre de coffrage, comprenant un système de croisement en T de cadre de coffrage selon l'une des revendications 9 à 13, **caractérisé**
- **en ce que** les éléments intérieurs de coin (51, 52) sont orientés de telle sorte que les enveloppes de coffrage (56a, 58a, 61a, 62a) des deux branches intérieures (56, 58) et des éléments (61, 62) de cadre de coffrage sont orientées parallèlement par paires ;
- **en ce que** les enveloppes de coffrage (61a, 62a) des éléments (61, 62) de cadre de coffrage et de tous les éléments compensateurs (53a) sont disposées dans un plan ;
- **en ce que** les bords latéraux extérieurs (71, 83) des deux premières branches intérieures (55, 57) sont alignés, ces bords latéraux extérieurs (71, 83) étant opposés à l'autre branche intérieure respective (56, 58) de l'élément intérieur de coin (51, 52) ;
- **en ce que** le bord latéral extérieur (12) de la deuxième branche intérieure (56) du premier élément intérieur de coin (51) qui est opposé à l'autre branche intérieure (55), et un bord latéral extérieur (17) du premier élément (61) de cadre de coffrage sont alignés ;
- et **en ce que** le bord latéral extérieur (78) de la deuxième branche intérieure (58) du deuxième élément intérieur de coin (52) qui est opposé à l'autre branche intérieure (57), et un bord latéral extérieur (81) du deuxième élément (62) de cadre de coffrage sont alignés.

15. Ensemble de croisement en T de cadre de coffrage selon la revendication 14, **caractérisé en ce que** les distances (WD, WZ) des enveloppes de coffrage (55a, 56a, 57a, 58a, 61a, 62a) des branches intérieures (55, 56, 57, 58) et des éléments (61, 62) de cadre de coffrage qui sont disposées en parallèle sont identiques.
